# FASCICULE DE BREVET EUROPEEN

(11) **EP 0 161 961 B1**
(45) Date de publication et mention de la délivrance du brevet: **02.08.1989**
(21) Numéro de dépôt: 85400713.5
(22) Date de dépôt: 10.04.1985
(51) Int. Cl.: H01R 43/20

(54) **Connecteur, procédé d'insertion d'un contact male dans un contact femelle, et dispositif de mise en oeuvre du procédé**
Steckverbinder, Verfahren zum Einstecken eines Steckers in eine Steckdose und Vorrichtung zur Ausführung des Verfahrens
Connector, process for inserting a male contact into a female contact and apparatus for carrying out the process

(30) Priorité: 10.04.1984 FR 8405642
(43) Date de publication de la demande: 21.11.1985
(73) Titulaire: SOURIAU & Cie (S.A.), 92103 Boulogne-Billancourt (FR)
(72) Inventeur: Peyrat, Daniel, F-72230 Arnage (FR); Thenaisie, Jackie, F-72000 Le Mans (FR)
(74) Mandataire: Chevallier, Robert Marie Georges

(56) Documents cités:
- EP-A- 0 065 146
- US-A- 3 807 045
- US-A- 4 089 104

## Description

La présente invention concerne les connecteurs, les procédés d'insertion d'un contact mâle dans un contact femelle et les dispositifs de mise en oeuvre des procédés applicables à la transmission d'informations électriques multiples, notamment pour les centraux téléphoniques, mais non exclusivement.

Dans le domaine des télécommunications au sens large du terme, c'est-à-dire lorsqu'il s'agit de transmettre une information électrique d'un poste "A" à un poste "B" distant l'un de l'autre, il est nécessaire de faire appel à des connecteurs afin de relier les divers éléments entre eux. Ainsi, la liaison doit être la plus sûre possible. En effet, une mauvaise connexion, au niveau d'un contact, vis-à-vis de son logement respectif, entraîne automatiquement le non fonctionnement d'un des éléments constituant l'ensemble transmetteur l'informations électriques. Pour cela, il est nécessaire de fair appel à un technicien pour, dans un premier temps, localiser la panne et dans un second temps, effectuer la réparation proprement dite. Donc la nécessité d'avoir un matériel aussi sûr que possible au niveau à la fois de sa conception, fabrication et contrôle, est primordiale.

La qualité dans ce domaine des transmissions d'informations au moyen de connecteurs est un souci majeur que doivent respecter scrupuleusement les fabricants de ce type de matériel, notamment dans le cas où il s'agit de connexions électriques multiples, c'est-à-dire faisant appel à plusieurs dizaines de contacts disposés dans une surface aussi réduite que possible (de l'ordre de quelques cm²) et dont les contacts doivent coopérer avec un connecteur complémentaire ou, plus precisement suivant l'objet de l'invention, avec une plaque de circuits imprimés dans laquelle est agencée des orifices complemen- taires aptes à recevoir les contacts d'un connecteur.

De façon plus précise, les connecteurs utilisés actuellement pour ce genre de connexion comprennent des contacts ou fiches qui coopérent dans des logements ménagés dans un corps isolant servant ainsi de support. Le nombre de ces contacts places dans ce corps est déterminé suivant l'utilisation et les normes en vigueur et est ainsi très variable.

Lors de la fabrication de cet ensemble constitué par le corps isolant et les contacts, ces derniers sont positionnés dans le corps de façon à leur supprimer tout degré de liberté possible, et sont donc solidaires de celui-ci. Ainsi quand on assemble, au moyen d'une machine adéquate, ou voir même manuellement cet ensemble avec des orifices menagés sur une carte de circuits imprimés, il arrive notamment, lorsque le nombre des contacts est important (par exemple entre 50 et 100) que l'un ou plusieurs de ceux-ci ne viennent pas totalement en correspondance avec l'orifice respectif pratiqué dans la carte à cause, principalement, du problème des tolérances de fabrication lié à l'assemblage respectif des contacts, de l'isolant, et des orifices de la carte. De ce fait, l'extrémité du contact détériore, par exemple, la couche conductrice déposée sur le circuit imprimé avant de pénétrer dans l'orifice en provocant ainsi une coupure électrique au niveau du circuit.

Egalement, les contacts ayant des difficultés à s'engager dans leurs orifices subissent des contraintes mécaniques du genre flexion et flambage pouvant entraîner leur déformation partielle ou totale.

L'état de la technique peut être illustré par le document US-A-3 807 045 dans lequel est décrit un élément de connexion composé de nombreuses tiges qui ont été découpées individuellement dans une feuille métallique plane et qui sont tenues ensemble par l'introduction à force de leur partie médiane dans des trous d'une plaque épaisse en matière plastique isolante. A cette fin, cette partie médiane a une zone élargie analogue à un trapèze à laquelle est associée une zone anti-recul à profil en triangle. Quand les tiges sont en cours d'enfoncement dans les trous respectifs de la plaque, chaque zone en triangle traverse cette dernière et au moment où elle vient juste de la franchir chaque zone en trapèze est incluse dans l'épaisseur de la plaque. Les deux zones élargies ont une même largeur qui est supérieure à celle des trous prévus dans la plaque épaisse. Ce document décrit aussi un procédé pour l'assemblage simultané de nombreuses tiges avec une unique plaque épaisse ce procédé consiste à réunir les tiges par l'une de leurs extrémités en les enfilant dans une bande souple, à tenir ensuite l'ensemble dans une pince laissant dépasser la partie extrême opposée des tiges, à introduire ces extrémités dans les trous d'une plaque épaisse, à ouvrir les pinces et à pousser sur la bande pour enfoncer à force les zones élargies dans la plaque épaisse.

Dans ce document les tiges n'ont pas de zones ou de surfaces successives à sections droites croissantes pouvant servir à les guider pendant leur enfoncement et le procédé ne comporte pas non plus l'emploi d'un moyen quelconque qui pourrait aider à leur guidage pendant cette opération.

Le document EP-A-0 065 146 décrit aussi un élément de connexion ayant un corps qui contient de nombreuses tiges de connexion saillantes par une de leurs parties extrêmes. Dans le corps sont prévus des logements dans chacun desquels est montée coulissante une paire de tiges. Ces dernières sont poussées à l'intérieur du corps à l'aide d'une sorte de peigne double pour que, pendant leur coulissement, la partie extrême saillante de chaque tige s'enfonce dans un trou correspondante d'une plaque de circuit imprimé. Chaque tige a sur un côté extérieur une surépais- seur faisant apparaître un épaulement sur lequel appuie l'extrémité d'une dent du peigne. Pendant son coulissement à l'intérieur du corps, chaque tige est tenue et guidée entre une surface intérieure de son logement contre laquelle glisse une génératrice de sa partie extrême et une surface extérieure de son logement contre laquelle glisse la face extérieure de la surépais- seur. La partie extrême de chaque tige qui est destinée à être introduite dans un trou de la plaque de circuit imprimé a une partie de grosseur supérieure à celle de ce trou, qui est précédée par une partie terminale à grosseur plus petite avec une troisième partie de raccordement entre ces deux parties.

Mais il n'existe pas vraiment sur les tiges de cet élément de connexion de partie supplémentaire à section droite encore accrue et servant à son guidage pendant le déplacement des tiges dans le corps de même, dans celui-ci, il n'est réalisé qu'un guidage partiel des tiges.

Ainsi, ce genre de connecteur, que les techniciens appellent connecteur par insertion globale, du fait que les contacts sont solidaires du corps isolant dans lequel ils sont agencés, présente quelques inconvénients qui, malgré la qualité de fabrication actuelle, peuvent causer les incidents tels que mentionnés ci-dessus.

La présente invention a pour but de pallier ces divers inconvenients en proposant pour cela, un procédé d'insertion d'un contact mâle dans un contact femelle évitant ainsi d'éventuelles détériorations de carte du circuit imprimé, de coupures électriques de la couche conductrice déposées sur la carte et d'assurer la bonne tenue mécanique des contacts.

Un connecteur conforme à l'invention comprenant un élément femelle de connexion ayant un orifice de section 0 2 et un élément mâle de connexion ayant une première partie de section 0 1 légèrement supérieure à ladite section 0 2, une deuxième partie à position extrême terminale de section Ø 3 inférieure à ladite section 0 2, une troisième partie de raccordement à section progressivement décroissante de Ø 1 à 0 3 entre la première partie et la deuxième partie est caractérisé en ce que l'élément mâle de connexion a au moins une quatrième partie ou épaulement, située au-dessus, en position de montage du connecteur, de la première partie, concentrique à celle-ci et de section supérieure à celle de cette première partie.

De préférence, il existe au-dessus de la quatrième partie une cinquième partie, ou épaulement, espacée en sens axial de cette quatrième partie et de section supérieure à celle de cette même quatrième partie.

D'autres caractéristiques secondaires sont définies dans une sous-revendication ci-annexée.

L'invention concerne aussi un procédé de montage et un dispositif d'insertion pour l'exécution du montage d'un connecteur conforme à l'invention.

Ce procédé de montage d'un connecteur préféré tel que défini plus haut procède par insertion dans l'élément femelle de connexion de l'élément mâle de connexion au cours d'une première phase on met la deuxième partie sensiblement en regard de l'orifice de l'élément femelle de connexion tout en exerçant un maintien en sens latéral de cet élément mâle; dans une deuxième phase on introduit par translation longitudinale la deuxième partie dans ledit orifice jusqu'à ce que la troisième partie de raccordement vienne en contact avec le bord dudit orifice dans une troisième phase on relâche le maintien en sens latéral de l'élément mâle; dans une quatrième phase on exerce une poussée en sens longitudinal sur ledit élément mâle pour introduire la première partie dans l'orifice de l'élément femelle; caractérisé en ce que, avec un élément mâle tel que défini plus haut en premier et comprenant quatre parties, on effectue le maintien en sens latéral en contenant la quatrième partie en sens transversal en la laissant libre en coulissement en sens longitudinal; avec un élément mâle préféré ayant cinq parties tel que défini plus haut on effectue le maintien en sens latéral en contenant simultanément la quatrième partie et la cinquième partie en sens transversal en les laissant libres en coulissement en sens longitudinal, ce ou ces maintiens en sens transversal étant relâchés simultanément seulement au moment de la venue en contact de la troisième partie avec le bord de l'orifice de l'élément femelle de connexion.

Le dispositif d'insertion pour le montage d'un connecteur à élément mâle à quatre parties tel que défini plus haut comprend: une pièce de support de l'élément femelle de connexion, un corps de préhension de l'élément mâle de connexion ayant un passage traversant pour le maintien en sens transversal et pour le guidage en sens longitudinal dudit élément mâle, une pièce de poussée du même élément mâle agissant sur un épaulement de ce dernier, et il est caractérisé en ce que la pièce de poussée ou coiffe est composée de deux éléments montés coulissant l'un dans l'autre, un premier élément ayant d'une part une surface principale apte à être appliquée contre le corps de préhension, d'autre part un bossage apte à être appliqué contre un épaulement correspondant de l'élément mâle et un second élément ayant une surface principale apte à être appliquée contre le corps de préhension, des moyens de manoeuvre agissant sur lesdits éléments dans le sens du montage du connecteur et en sens opposé, ledit passage traversant ayant une longueur active de maintien et de guidage déterminée en relation avec la course de translation longitudinale exécutée pendant la deuxième phase du procédé.

Pour le montage d'un connecteur à élément mâle à cinq parties le dispositif d'insertion selon l'invention est caractérisé en ce que le passage traversant du corps de préhension a deux passages successifs coaxiaux, espacés en sens axial dont les sections sont en correspondance respectivement avec la quatrième partie et la cinquième partie de l'élément mâle pour assurer le maintien en sens latéral et le guidage en coulissement en sens longitudinal dudit élément mâle, la longueur active et l'espacement en sens axial de ces passages étant déterminés en relation avec la course de translation longitudinale exécutée pendant la deuxième phase du procédé.

D'autres caractéristiques et avantages de la présente invention apparaîtront au cours de la description suivante, donnée en regard des figures annexées à titre illustratif, mais nullement limitatif dans lesquelles:
- la figure 1 représente sous forme schématique un exemple d'un connecteur mâle et femelle pour illustrer le principe de la mise en oeuvre de leur insertion l'un dans l'autre selon l'invention de façon partielle et schématique un mode de mise en oeuvre du procédé suivant l'invention,
- la figure 2 représente de façon partielle et schématique un dispositif permettant le mettre en oeuvre le procédé suivant l'invention dont les étapes sont représentées sur les figures 3 A, 3 B, 3 C et 3 D.

En revenant plus particulièrement à la figure 1, celle-ci représente un ensemble d'un connecteur comportant un contact mâle 101 apte à coopérer avec un contact femelle 102. Le contact femelle comporte un orifice 103 ayant une section déterminée par exemple 0 2 dont les bords sont généralement métallisés par différents moyens et constituent une chemise 104 d'un materiau électriquement conducteur.

Il est bien évident que ce contact femelle peut être de différentes sortes, et notamment d'une utilisation particulière constituée d'un circuit imprimé. Pour sa part, le contact mâle 101 comporte une première partie 105 d'une section 0 1 qui est légèrement supérieure à celle 0 2 de l'orifice 103. La partie 105 se continue par une deuxième partie 106 ayant une section 0 3 notamment inférieure à la section 0 2 de l'orifice 103. Les deux parties 105 et 106 étant reliées par une troisième partie 107 à section progressive, tel que par exemple un tronc de cône faisant passer la section 0 1 de la première partie 105 à la section 0 3 de la deuxième partie 106.

D'une façon avantageuse, l'ensemble des éléments mentionnés ci-dessus seront décrits pour des pièces de révolution autour d'un axe de symétrie qui est l'axe 108 pour le contact mâle, et 109 pour l'axe de symétrie de l'orifice 103.

Pour la mise en oeuvre et l'insertion du contact 101 dans l'orifice 103, le contact 101 est maintenu latéralement par tout moyen, tels comme ceux illustrés comme des patins en 110 sur la figure 1 qui peuvent amener, dans une première étape, la seconde partie sensiblement en regard de l'orifice 103 de telle façon que les deux axes 103 et 109 soient situés à proximité l'un de l'autre, sinon confondus. Ensuite, on effectue une translation de l'ensemble des deux contacts l'un par rapport à l'autre, de façon à ce que la deuxième partie 106 qui a une section nettement inférieure à celle de l'orifice 103 pénètre sans difficulté dans celui-ci, même si les deux axes 108 et 109 ne sont pas confondus bien entendu dans des limites acceptables.

Cette translation est effectuée en maintenant toujours le contact mâle par les patins 110 jusqu'à ce que la troisième partie 107 vienne au contact de la bordure 111 de l'orifice 103, au moins en un point si les deux axes ne sont pas confondus.

Arrivé dans cette position, le maintien latéral du contact mâle est relâché, et simultanément il est exercé une pression pour introduire la première partie 105 dans l'orifice 103 généralement en appuyant sur le contact mâle, et comme le maintien latéral du contact n'existe plus, si les deux axes 108 et 109 ne sont pas parfaitement confondus pour appliquer cette pression longitudinale suivant l'axe 108, le contact mâle peut s'y centrer par de légers déplacements latéraux, de façon à ce que son axe de symétrie 108 vienne se confondre avec l'axe 109 de l'orifice femelle 103. En exerçant des pressions supplémentaires de façon connue, la partie 105 vient pénétrer complètement dans l'orifice 103 afin d'assurer une connexion électrique parfaite, en précisant, bien entendu, que ce contact mâle est réalisé en un matériau du moins sa partie 105 conducteur de l'électricité. On voit donc avec cet exemple schématique l'intérêt du procédé qui permet quelles que soient les positions relatives initiales du contact mâle et du contact femelle d'obtenir une parfaite introduction de ces deux contacts l'un dans l'autre.

Bien entendu, ce même procédé peut être appliqué simultanément à plusieurs couples de contacts mâles et femellès comme illustré sur la figure 1 et des moyens particuliers avantageux de maintien latéraux de ces contacts peuvent être réalisés afin d'obtenir une mise en oeuvre du procédé industriel. Les figures 2 et 3 A à D montrent un exemple de mise en oeuvre industrielle avantageuse selon les caractéristiques du procédé qui a été illustré schématiquement sur la figure 1.

Pour en revenir à la figure 2 celle-ci représente un dispositif de mise en oeuvre du procédé d'insertion selon l'invention qui comporte d'une façon schématique et sommaire une machine 1 constituée d'un bâti 2 sur lequel est montée une colonne 3. Le bâti 2 porte une table 4 qui a la possibilité de se déplacer suivant deux coordonnées en X et Y définissant ainsi un plan. Les moyens de déplacement de cette table 4, par rapport à son bâti 2 ne sont pas illustrés, mais ne présentent aucune difficulté de compréhension puisqu'ils sont bien connus des hommes de l'Art en la matière.

Sur la colonne 3 est fixée, d'une part, une platine support 6 qui comporte des moyens de maintien 5 et d'autre part, un dispositif tel qu'un vérin 9 alimenté par un fluide quelconque (hydraulique, pneumatique) constitué d'un cylindre 10 et d'une tige 11 dont l'extrémité 12 de cette dernière est équipée pour recevoir une coiffe 13. Bien évidemment, la platine support 6 et le vérin 9 sont disposés suivant un même axe vertical 7. Sur la table 4 du bâti 2, est disposée une carte 14 constituée d'un circuit imprimé et qui est fixée par des moyens de positionnement et de rétention définis, par exemple, par des doigts 16 ou tout autre moyen procurant le même résultat.

Sur cette carte de circuit imprimé 14 sont prévus des perçages 17 aptes à coopérer avec les doigts 16.

Ainsi la carte 14 ne repose que sur ces doigts 16, et donc la surface intérieure face à la table 4 de la carte 14 n'est pas en contact avec celle-ci et ainsi ne risque pas de se détériorer. Sur cette carte 14 de circuit imprimé est déjà prévu les orifices 65 constituant des contacts femelles, qui vont être aptes à recevoir les contacts mâles d'un connecteur, ainsi que les diverses couches conductrices électriques reliant les divers circuits de cette carte.

Pour en revenir à la platine support 6, liée à la colonne 3, celle-ci comporte des moyens de maintien 5 représentés schématiquement par des ressorts en agissant en pression contre une plaque d'appui recevant le connecteur afin de le maintenir. Ce connecteur se définit par un corps isolant 15 dans lequel est pratiqué une pluralité de logements ou perçages 19 qui sont, à titre d'exemple, au nombre de quatre vingt seize répartis en trois rangées de trente deux logements.

Ainsi, dans ces logements 19 sont maintenus les contacts mâles ou fiches 18 dont l'ajustement et le positionnement, dans le corps isolant 15 seront plus amplement décrits en regard des figures 3 A à 3 D qui représentent un contact mâle dans son logement à une plus grande échelle.

Pour en revenir au vérin 9, l'extrémité 12 de la tige 11 du verin est équipée d'une coiffe 13 qui d'une façon plus précise, va correspondre au complément de l'ensemble formé par le corps 15 et ses contacts 18. Cette coiffe 13 va donc comporter autant d'alvéoles que de contacts 18, c'est-à-dire dans le cas présent, quatre vingt seize. Ces alvéoles étant, par exemple, réalisées dans un élément en alliage léger et qui épousera, lors de son fonctionnement, l'intérieur du corps 15 d'où émergent les extrémités supérieures des contacts 18. La structure et surtout le fonctionnement de ladite coiffe qui fera office de presse, sera plus précisément explicitée en regard des diverses figures 3 A à 3 D qui représentent le processus de fonctionnement dudit procédé.

Avant d'introduire ce procédé, il est bien évident que tous les réglages de la table 4, au niveau de ces coordonnées en X et Y, et du vérin 9, au niveau de sa course, seront effectués préalablement par un opérateur. En conséquence, les quatre vingt seize contacts définis précédemment, du corps isolant 15, seront sensiblement dans l'axe de quatre vingt seize orifices appartenant à la carte de circuit imprimé 14. Egalement, les moyens de commande assurant les diverses séquences de fonctionnement des organes en mouvement, seront donnés à l'aide d'un bloc d'asservissement 8.

En revenant plus particulièrement à la description des figures 3 A à 3 D, celles-ci montrent les diverses étapes du procédé applique sur un seul contact, mais il est bien évident que l'opération est la même pour un connecteur équipé d'une pluralité de contacts, en l'occurrence 96 contacts.

La représentation de la figure 3 A montre le contact 18 monté dans le logement 19 du corps 15. D'une façon plus détaillée, ce contact 18 est constitué d'une première zone 20 correspondant à une extrémité 22 de ce contact 18 appelée zone de raccordement définissant une première section nettement inférieure à la section de l'orifice 65 de la carte 4, une seconde zone 25 située entre la première zone 20 et un épaulement 28 appelée zone de connexion inserrée par force définissant une seconde section, et une troisième zone 30 située à partir de l'épaulement 28 jusqu'à la seconde extrémité 32 du contact appelée zone d'activité mâle laquelle est apte à coopérer avec un élément femelle non représenté sur les figures. Cette troisième zone comporte de plus un second épaulement 34.

Ainsi lorsque le contact 8 est introduit dans le logement 19 du corps 15, lors d'une précédente phase de montage, les épaulements 28 et 34, de sections différentes, épousent parfaitement deux passages 36 et 38 qui définissent le logement 19. La section de l'épaulement 28 et du passage 36 est sensiblement identique, de même que la section de l'épaulement 34 avec le passage 38.

Ainsi, l'ajustement réalisé entre le contact et le logement du corps est suffisamment serré pour que le contact ne présente pas de jeu. Cet ajustement est suffisamment efficace pour que ce contact ne prenne pas de jeu latéral au cours d'une quelconque opération, mais par contre cette liaison contact-logement, permet, au moyen d'un outil adapté sur ladite machine presse, telle que la coiffe précédemment définie, de faire coulisser ce contact dans son logement.

De plus, dans la structure du contact 18, il est à noter que le raccordement entre les deux zones 20 et 25, c'est-à-dire, la première et la seconde s'effectue au moyen d'un chanfrein 39, lequel dans le procédé d'insertion du contact dans l'orifice 65 de la carte de circuit imprimé, aura deux fonctions bien définies, à savoir, une première fonction de butée et une seconde fonction de centrage.

Préalablement au montage de l'ensemble du corps isolant muni de ses contacts 18 dans la platine support 6 de la machine 1, ces contacts 18 son engagés dans le corps 15 lors d'une première opération effectuée sur une machine spécifique et cette introduction des contacts 18 dans les logements 19 est déterminée pour que la distance A définie entre l'extrémité 32 du contact 18 et la surface extérieure 40 du fond 41 du corps 15 soit inférieure à la distance B définie entre la même extrémité 32 et l'épaulement 34 du contact. Cette cote B correspondant sensiblement, à la norme en vigueur pour l'utilisation de ce type de connecteur. Ainsi, lorsque cet ensemble sort de cette machine, les extrémités 32 du contact 18 émergent toutes d'une même cote A par rapport au fond 41 du bloc 15.

A ce moment là, le connecteur peut être amené et positionné dans la machine tel que défini schématiquement d'après la figure 2 et plus particulièrement dans la platine support 6 en étant maintenu, grâce aux moyens de pression des plaques poussées par les ressorts et lui s'exercent autour du corps 15 de l'ensemble. Bien évidemment, ces moyens de maintien peuvent être de conception différente, leur but étant d'assurer un guidage et une prise du corps suffisante.

Ainsi l'opérateur, après avoir vérifié que le positionnement des divers contacts, par rapport aux orifices ménagés dans la carte imprimé, soit sensiblement effectué, les moyens de commande disposés dans le bloc d'asservissement 8 peuvent alors être actionnés et déclencher le processus d'insertion selon l'invention.

En regard des figures 2 et 3 A, la tige 11 du vérin 9, sous l'effet d'une pression du fluide, se déplace suivant une direction verticale définie par l'axe 7, et son extrémité 12 supportant la coiffe 3 commence à ce moment là, à recouvrir l'ensemble formé par le corps 15 et les contacts 18.

D'une façon structurelle, la coiffe 13 est constituée de deux éléments 50 et 51 aptes à se déplacer l'un par rapport à l'autre et/ou l'un avec l'autre, suivant les diverses séquences de l'asservissement. L'élément de presse 50 est constitué d'un nombre de percées borgnes ou d'alvéoles 52 égal au nombre de contacts 18 (dans ce cas 96) et débouche sur une surface principale 55 apte à s'appuyer contre la surface interne 40 du fond 41 appartenant au corps isolant 15. Les extrémités de chaque alvéole, en regard de la surface principale 55, comportent un bossage 56 apte à venir en regard, par sa surface 57, de l'épaulement 34 de chaque contact. Aussi le diamètre intérieur des alvéoles est légèrement supérieur au diamètre de l'extrémité 32 des contacts 18 afin de ne bas détériorer ces derniers lors de l'introduction des alvéoles.

L'élément de presse 51 enveloppe le premier élément 50 et est de forme sensiblement complémentaire au volume interne défini par le fond 41 et les bords latéraux 42 du corps 15. Cet élément se déplace pour venir au contact de la surface interne 40, précédemment définie, au moyen de sa surface principale 58.

Ainsi, le premier élément 50 arrive en regard de l'extrémité 32 du contact 18 et au fur et à mesure de la descente de cet élément, les alvéoles vont recouvrir les extrémités 32 des différents contacts et ce jusqu'à ce que la surface principale 55 de l'élément 50 arrive au contact de la surface interne 40 du corps 15. Dans cette position, presque la totalité de l'extrémité 32 du contact, plus précisément, la troisième zone 30, est en partie recouverte par cet élément 50, tandis que l'élément 51 s'arrête à une certaine distance de la surface interne 40. Il est à noter que l'introduction des contacts dans les alvéoles 52 de l'élément 50 s'effectue sans problème, puisque dans le bossage 56 est pratiqué un chanfrein assurant ainsi un meilleur guidage lors de l'introduction des extrémités de ces contacts. Ainsi, comme précédemment défini, le premier élément 50 est en contact avec le corps isolant 15 par sa surface principale 55 et donc, puisque la pression est toujours appliquée dans la tige du vérin 9, cet élément 50 continue sa descente en entraînant avec lui le corps isolant 15. La force ou plus précisément, la pression exercée par la surface principale 55 contre la surface interne 40 est suffisante pour vaincre le frottement dû à l'ajustement du ou des contacts 18 dans leur logement 19, notamment au niveau de leur deux épaulements 34 et 28 qui coopèrent avec les passages 38 et 36 du logement 19. Ainsi au fur et à mesure de la descente du corps entraîné par l'élément 50, les épaulements 34 et 28 du contact ne vont plus être maintenus dans leur passage respectif et de ce fait, il va se créer un certain jeu entre la surface latérale de l'épaulement 28 et le passage 38 ainsi qu'avec la surface latérale de l'épaulement 34 avec un troisième passage 60 de plus grande section que le passage 38. Mais, bien avant que ne se produise ce phénomène au niveau des épaulements, l'extrémité 22 du contact 18 et plus particulièrement la première zone 20 définissant la zone de raccordement, s'est introduite au niveau de l'orifice 65 pratiqué dans la carte de circuit imprimé 14.

Ainsi, tout en descendant le corps 15 et en dégageant progressivement les épaulements maintenus dans l'ajustement respectif, l'extrémité 22 s'était engagée quant à elle, dans l'orifice 65 de la carte 14.

La figure 3 B montre justement cette présentation au niveau de cette séquence préalablement décrit où l'on voit que les deux épaulements 28 et 34 du contact 18 ne sont plus maintenus dans leur passage respectif 36 et 38, et sont en regard avec le passage 38 pour l'épaulement 28 et le passage 60 pour l'épaulement 34 du fait de leur différence de section. De plus, la première zone de raccordement 20 est rentrée en totalité dans l'orifice 65 de la carte 14 jusqu'au niveau du chanfrein 39 précédemment défini et qui là fait office de butée. Ainsi dans cette position, les contacts 18 sont libres dans le sens latéral, en comportant donc un certain jeu, et sont pris entre la carte de circuit imprimé qui maintient l'extrémité 22 du contact 18 et l'alvéole 52 qui maintient l'autre extrémité 32 du contact. Ainsi le contact 18 n'épouse plus le logement 19 du corps isolant 15. De plus, dans cette phase d'opération, la surface 57 du bossage 56 de l'élément 40 est arrivé presque sensiblement au contact de l'épaulement 34.

La figure 3 C représnte, plus précisément, l'emmanchement du contact 18 qui s'effectue au moyen de la surface du bossage 56 contre l'épaulement 34. Dans cette figure, le second élément de presse 51 poursuit sa descente entraînant avec lui, par sa surface principale 58, le corps isolant 15 tel que représenté sur cette figure 3 C, qui montre également que le contact 18 est pris en sandwich contre le bossage 56 de l'élément 50 et l'orifice 65 de la carte 14.

La figure 3 D représente la phase après l'insertion proprement dite du contact dans l'orifice 65 de la carte 14 jusqu'à sa réalisation complète.

Ainsi, la pression exercée sur l'élément 50 par le fluide provenant du vérin 9, est suffisante pour vaincre les forces de contre-réaction qui se situent au niveau de l'orifice 65 contre le chanfrein 39. Progressivement, l'insertion de cette deuxième zone 25 du contact 18 s'effectue en modifiant la section de cette deuxième zone qui se déforme pour assurer ainsi une adhérence avec l'orifice correspondant 65 suffisamment solide pour éviter, par la suite, une déconnexion. Ce procédé d'insertion par force remplace en fait les soudures pratiquées auparavant pour ce genre de technique. Il est à remarquer que du fait que le contact n'était plus dans son logement du corps 15 puisqu'il n'était plus en regard des épaulements respectifs, ce contact est donc rentré, avec une certaine mobilité grâce à ses jeux fonctionnels et qu'en conséquence l'extrémité 22 s'autocentre dans l'orifice 65 sans détériorer en aucune façon la métalisation des orifices. En fin d'insertion, le corps 15 est en butée sur la carte, mais bien évidemment, ne repose pas sur des parties actives de celle-ci, tandis que la descente du premier élément 50, s'arrête une fois que la cote B précédemment définie et correspondant à la norme en vigueur, soit atteinte. Dans cette représentation finale de cette figure 3 D, nous remarquons également que le contact 18 est toujours flottant au niveau de son logement 19, mais n'est plus en contact avec les passages qui coopéraient avec ses épaulements. Ainsi, lors de l'emmanchement d'un autre connecteur, en regard des extrémités 32 du contact, celles-ci vont pouvoir également s'orienter d'une certaine valeur, afin de s'enclencher dans les orifices qui vont correspondre aux extrémités 32.

Une fois ces diverses séquences terminées, l'opération suivante consiste à remonter la tige du vérin munie de sa coiffe et à déplacer la table 4 de la machine d'une certaine quantité pour établir à nouveau le processus de connexion électrique avec un autre connecteur en regard d'orifices correspondants de la carte.

Ainsi, ce procédé permet d'obtenir une connexion très rigoureuse en évitant tous les inconvénients mentionnés précédemment, inconvénients qui provenaient du type de connecteur utilisé dans lequel les contacts étaient montés solidaires du corps isolant. Il est bien évident qu'un tel procédé, marcherait aussi bien pour l'emploi d'un connecteur comportant moins de contacts, voir qu'un seul. Ce procédé est avantageux, notamment dans le cas d'un connecteur à plusieurs contacts où le problème du centrage et d'introduction entre les axes définis par les contacts et les axes définis par les orifices est résolu.

## Revendications

1. Connecteur comprenant un élément femelle de connection (102, 14) ayant un orifice (103, 65) de section 0 2 et un élément mâle de connection (101, 18) ayant une première partie (105, 25) de section 0 1 légèrement supérieure à ladite section 0 2, une deuxième partie à position extrême terminale (106, 22) de section 3 inférieure à ladite section 0 2, une troisième partie (107, 39) de raccordement à section progressivement décroissante de 0 1 à 0 3 entre la première partie (105, 25) et la deuxième partie (106, 22), caractérisé en ce que l'élément mâle de connection (101, 18) a au moins une quatrième partie (28) ou épaulement, située au-dessus, en position de montage du connecteur, de la première partie (105, 25), concentrique à celle-ci et de section supérieure à celle de cette première partie.

2. Connecteur selon la revendication 1 caractérisé en ce qu'il comprend au-dessus de la quatrième partie (28) une cinquième partie (34), ou épaulement, espacée en sens axial de cette quatrième partie (28) et de section supérieure à celle de cette même quatrième partie (28).

3. Connecteur selon l'une quelconque des revendications 1, 2 caractérisé en ce que sur l'élément mâle de connection (101, 18) la troisième partie de raccordement (107, 39) à section décroissante est en tronc de cône cependant que la première partie (105, 25) et la deuxième partie (106, 22) sont cylindriques.

4. Procédé de montage d'un connecteur selon les revendications 1, 2, par insertion dans l'élément femelle de connection (102, 14) de l'élément mâle de connection (101, 18) selon lequel dans une première phase on met la deuxième partie (106, 22) sensiblement en regard de l'orifice (103, 65) de l'élément femelle de connection (102, 14) tout en exerçant un maintien en sens latéral de cet élément mâle (101, 18); dans une deuxième phase on introduit par translation longitudinale la deuxième partie (106, 22) dans ledit orifice (103, 65) jusqu'à ce que la troisième partie de raccordement (107, 39) vienne en contact avec le bord dudit orifice (103, 65) dans une troisième phase on relâche le maintien en sens latéral de l'élément mâle (101, 18); dans une quatrième phase on exerce une poussée en sens longitudinal sur ledit élément mâle pour introduire la première partie (105, 25) dans l'orifice (103, 65) de l'élément femelle (102, 14) caractérisé en ce que, avec un connecteur conforme à la revendication 1 on effectue le maintien en sens latéral en contenant la quatrième partie (28) en sens transversal en la laissant libre en coulissement en sens longitudinal, avec un connecteur conforme à la revendication 2 on effectue le maintien en sens latéral en contenant simultanément la quatrième partie (28) et la cinquième partie (34) en sens transversal en les laissant libres en coulissement en sens longitudinal, ce ou ces maintiens en sens transversal étant relâchés simultanément seulement au moment de la venue en contact de la troisième partie (107, 39) avec le bord de l'orifice (103, 65) de l'élément femelle de connection.

5. Dispositif d'insertion pour le montage d'un connecteur selon l'une quelconque des revendications 1 et 3 selon le procédé de la revendication 4 comprenant une pièce de support (4) de l'élément femelle de connection (14), un corps de préhension (15) de l'élément mâle de connection (18) ayant un passage traversant (19) pour le maintien en sens transversal et pour le guidage en sens longitudinal dudit élément mâle (18), une pièce de poussée (13) du même élément mâle (18) agissant sur un épaulement (34) de ce dernier, caractérisé en ce que la pièce de poussée ou coiffe (13) est composée de deux éléments (50, 51) montés coulissant l'un dans l'autre, un premier élément (50) ayant d'une part une surface principale (55) apte à être appliquée contre le corps de préhension (15), d'autre part un bossage (56) apte à être appliqué contre un épaulement correspondant (34) de l'élément mâle et un second élément (51) ayant une surface principale (58) apte à être appliquée contre le corps de préhension (15), des moyens de manoeuvre agissant sur lesdits éléments (50, 51) dans le sens du montage du connecteur et en sens opposé, ledit passage traversant (19) ayant une longueur active de maintien et de guidage déterminée en relation avec la course de translation longitudinale exécutée pendant la deuxième phase du procédé.

6. Dispositif selon la revendication 5 pour le montage d'un connecteur selon la revendication 2, caractérisé en ce que le passage (19) traversant du corps de préhension (15) a deux passages successifs (36, 38) coaxiaux, espacés en sens axial dont les sections sont en correspondance respectivement avec la quatrième partie (28) et la cinquième partie (34) de l'élément mâle (18) pour assurer le maintien en sens latéral et le guidage en coulissement en sens longitudinal dudit élément mâle, la longueur active et l'espacement en sens axial de ces passages (36, 38) étant déterminés en relation avec la course de translation longitudinale exécutée pendant la deuxième phase du procédé.

## Patentansprüche

1. Steckverbinder mit einem weiblichen, eine Öffnung (103, 65) des Querschnitts 0 2 aufweisenden Verbindungselement (102, 14) und mit einem männlichen Verbindungselement (101, 18), welches einen ersten Teil (105, 25) mit einem gegenüber dem Querschnitt 0 2 geringfügig großeren Querschnitt 0 1, einen zweiten, am äußersten Ende gelegenen Teil (106, 22) mit einem gegenüber dem Querschnitt 0 2 kleineren Querschnitt 0 3, einen dritten Verbindungs-Teil (107, 39) mit progressiv von 0 1 auf 0 3 abnehmendem Querschnitt zwischen dem ersten Teil (105, 25) und dem zweiten Teil (106, 22) aufweist,

dadurch gekennzeichnet,

daß das männliche Verbindungselement (101, 18) wenigstens einen vierten Teil (28) oder Absatz aufweist, der in montierter Stellung des Steckverbinders über dem ersten Teil (105, 25) konzentrisch zu diesem liegt und einen größeren Querschnitt als der des ersten Teils hat.

2. Steckverbinder nach Anspruch 1, dadurch gekennzeichnet, daß er über dem vierten Teil (28) einen fünften Teil (34) oder Absatz aufweist, der in axialer Richtung im Abstand zum vierten Teil (28) liegt und einen größeren Querschnitt als der des vierten Teils (28) hat.

3. Steckverbinder nach einem der Ansprüche 1, 2, dadurch gekennzeichnet, daß am männlichen Verbindungselement (101, 18) der dritte Verbindungs-Teil (107, 39) mit abnehmendem Querschnitt kegelstumpfförmig ist, während der erste Teil (105, 25) und der zweite Teil (106, 22) zylindrisch sind.

4. Verfahren zur Montage eines Steckverbinders nach den Ansprüchen 1, 2 durch Einsetzen des männlichen Verbindungselements (101, 18) in das weibliche Verbindungselement (102, 14) bei dem man in einer ersten Phase den zweiten Teil (106, 22) im wesentlichen gegenüber der Öffnung (103, 65) des weiblichen Verbindungselements (102, 14) einstellt und dabei eine Abstützung in seitlicher Richtung des männlichen Elements (101, 18) ausübt; in einer zweiten Phase durch Längsverschiebung den zweiten Teil (106, 22) in die Öffnung (103, 65) einführt, bis der dritte Verbindungs-Teil (107, 39) in Kontakt mit dem Rand der Öffnung (103, 65) gelangt; in einer dritten Phase die Abstützung in seitlicher Richtung des männlichen Elements (101, 18) löst; in einer vierten Phase auf das männliche Element einen Druck in Längsrichtung ausübt, um den ersten Teil (105, 22) in die Öffnung (103, 65) des weiblichen Elements (102, 14) einzuführen, dadurch gekennzeichnet, daß man bei einem Steckverbinder nach Anspruch 1 die Abstützung in seitlicher Richtung ausübt, indem man den vierten Teil (28) in Querrichtung einschließt und ihn in Längsrichtung frei verschieblich läßt, bei einem Steckverbinder nach Anspruch 2 die Abstützung in seitlicher Richtung ausübt, indem man gleichzeitig den vierten Teil (28) und den fünften Teil (34) in Querrichtung einschließt und sie in Längsrichtung frei verschieblich läßt, wobei diese Abstützung oder diese Abstützungen in Querrichtung gleichzeitig erst in dem Augenblick gelöst werden, in dem der dritte Teil (107, 39) mit dem Rand der Öffnung (103, 65) des weiblichen Verbindungselements in Kontakt gelangt.

5. Einsetzvorrichtung zur Montage eines Steckverbinders nach einem der Ansprüche 1 und 3 nach dem Verfahren des Anspruchs 4 mit einem Abstützteil (4) für das weibliche Verbindungselement (14) mit einem Aufnahmekörper (15) für das männliche Verbindungselement (18), wobei dieser Körper (15) eine durchgehende Passage (19) zur Abstützung des männlichen Elements (18) in Querrichtung und zu dessen Führung in Längsrichtung aufweist, und mit einem Druckstück (13) für das männliche Element (18) das auf einen Absatz (34) des letzteren wirkt, dadurch gekennzeichnet, daß das Druckstück oder die Kappe (13) aus zwei Elementen (50, 51) zusammengesetzt ist, die ineinander gleitverschieblich montiert sind, wobei ein erstes Element (50) einerseits eine Hauptfläche (55) besitzt, die gegen den Aufnahmekörper (15) anlegbar ist, und andererseits einen Vorsprung (56) der gegen einen entsprechenden Absatz (34) des männlichen Elements anlegbar ist, und wobei ein zweites Element (51) eine Hauptfläche (58) besitzt, die gegen den Aufnahmekörper (15) anlegbar ist, daß auf die Elemente (50, 51) in Montagerichtung des Steckverbinders und in entgegengesetzter Richtung Betätigungsmittel wirken, und daß die durchgehende Passage (19) eine aktive Abstütz-und Führungslänge hat, die in Abhängigkeit von dem während der zweiten Phase des Verfahrens ausgeführten Längsverschiebungsweg bestimmt ist.

6. Einsetzvorrichtung nach Anspruch 5 zur Montage eines Steckverbinders nach Anspruch 2, dadurch gekennzeichnet, daß die durchgehende Passage (19) des Aufnahmekörpers (15) zwei aufeinander folgende, koaxiale und in Axialrichtung im Abstand voneinander gelegene Passagen (36, 38) umfaßt, deren Querschnitt mit dem vierten Teil (28) bzw. dem fünften Teil (34) des männlichen Elements (18) übereinstimmen, um die Abstützung in seitlicher Richtung und die Führung beim Gleiten in Längsrichtung des männlichen Elements zu gewährleisten, und daß die aktive Länge und der axiale Abstand dieser Passagen (36, 38) in Abhängigkeit von dem während der zweiten Phase des Verfahrens ausgeführten Längsverschiebungsweg bestimmt sind.

## Claims

1. A connector comprising a female connection element (102, 14) having an opening (103, 65) of section 0 2 and a male connection element (101, 18) having a first part (105, 25) of section 0 1 which is slightly greater than said section 0 2, a second part at a terminal end position (106, 22) of section 0 3 which is smaller than said section 0 2, a third connecting part (107, 39) of a section which progressively decreases from 0 1 to 0 3 between the first part (105, 25) and the second part (106, 22), characterized in the male connection element (101, 18) has at least one fourth part (28) or shoulder which is disposed, in the position of fitment of the connector, above the first part (105, 25), concentric with respect thereto and of larger section than said first part.

2. A connector according to claim 1 characterised in that above the fourth part (28) it comprises a fifth part (34) or shoulder, which is spaced axially from said fourth part (28) and which is larger in section than said fourth part (28).

3. A connector according to either one of claims 1 and 2 characterized in that on the male connection element (101, 18), the third connecting part (107, 39) of decreasing section is in the form of a truncated cone while the first part (105, 25) and the second part (106, 22) are cylindrical.

4. A process for fitting a connector according to claims 1 and 2 by insertion of the male connection element (101, 18) into the female connection element (102, 14), wherein in a first phase the second part (106, 22) is disposed substantially facing the opening (103, 65) of the female connection element (102, 14) while holding said male element (101, 18) in a lateral direction; in a second phase the second part (106, 22) is introduced into said opening (103, 65) by longitudinal translatory movement until the third connecting part (107, 39) comes into contact with the edge of said opening (103, 65); in a third phase the lateral holding of the male element (101, 18) is released; in a fourth phase a thrust force is applied in the longitudinal direction to said male element to introduce the first part (105, 25) into the opening (103, 65) of the female element (102, 14), characterized in that, with a connector as set forth in claim 1, the male element is held in the lateral direction by containing the fourth part (28) in the transverse direction, while leaving it free for sliding movement in the longitudinal direction, and, with a connector as set forth in claim 2, the male element is held in the lateral direction by simultaneously containing the fourth part (28) and the fifth part (34) in the transverse direction, while leaving the free for sliding movement in the longitudinal direction, the holding effect or effects in the transverse direction being released simultaneously only at the moment at which the third part (107, 39) comes into contact with the edge of the opening (103, 65) in the female connection element.

5. An insertion apparatus for fitting a connector according to either one of claims 1 and 3 in accordance with the process of claim 4 comprising a member (4) for supporting the female connection element (14), a body (15) for gripping the male connection element (18), having a passage (19) passing therethrough for holding said male element in the transverse direction and for guiding said male element (18) in the longitudinal direction, and a member (13) for applying a thrust force to the same male element (18), acting on a shoulder (34) thereon, characterized in that the thrust member or cap (13) comprises two elements (50, 51) which are mounted slidably one within the other, a first element (50) having on the one hand a main surface (55) suitable for being applied against the gripping body (15), and on the other hand a boss means (56) suitable for being applied against a corresponding shoulder (34) on the male element, and a second element (51) having a main surface (58) suitable for being applied against the gripping body (15), actuating means acting on said elements (50, 51) in the direction of fitting of the connector and in the opposite direction, said through passage (19) having an active holding and guiding length which is determined in relation to the longitudinal translatory travel which is produced during the second phase of the process.

6. Apparatus according to claim 5 for fitting a connector according to claim 2 characterized in that the passage (19) passing through the gripping body (15) has two successive coaxial passages (36, 38) which are spaced in the axial direction and whose sections are respectively in correspondence with the fourth part (28) and the fifth part (34) of the male element (18) to provide for holding the male element in the lateral direction and for guiding it in respect of sliding movement in the longitudinal direction, the active length and the spacing in the axial direction of said passages (36, 38) being determined in relation to the longitudinal translatory travel produced during the second phase of the process.
